# EUROPÄISCHE PATENTSCHRIFT

(11) **EP 0 499 883 B1**
(45) Veröffentlichungstag und Bekanntmachung des Hinweises auf die Patenterteilung: **20.04.1994**
(21) Anmeldenummer: 92101884.2
(22) Anmeldetag: 05.02.1992
(51) Int. Cl.: F28F 1/02

(54) **Wärmetauscher**
Heat exchanger
Echangeur de chaleur

(30) Priorität: 18.02.1991 DE 4104959
(43) Veröffentlichungstag der Anmeldung: 26.08.1992
(73) Patentinhaber: SIEMENS AKTIENGESELLSCHAFT, 80333 München (DE)
(72) Erfinder: May, Karl, W-6368 Bad Vilbel (DE); Herm, Hartmut, W-6072 Dreieich (DE)

(56) Entgegenhaltungen:
- DE-A- 1 401 851
- DE-C- 814 159
- FR-A- 1 210 108
- GB-A- 2 065 861

## Beschreibung

Die Erfindung betrifft einen Wärmetauscher mit einem Primärraum für ein Primärmedium und einem Sekundärraum für ein Sekundärmedium, der durch eine gasdichte, wärmeleitende Wand vom Primärraum getrennt und durch eine äußere Wand seitlich und einen Boden nach unten begrenzt ist.

Ein Wärmetauscher dient dazu, Wärmeenergie von einem heissen Primärmedium auf ein kaltes Sekundärmedium zu übertragen. Dabei sollen jedoch die beiden Medien nicht vermischt werden. Es sind verschiedenartige Ausführungsformen eines solchen Wärmetauschers bekannt. Eine dieser Ausführungsformen sieht einen Behälter vor, in dem mehrere parallel geschaltete Rohrleitungen angeordnet sind. Zwischen benachbarten Rohren sind dabei als Abstandshalter Stege angeordnet. Die parallelen Rohre sind Bestandteil eines Sekundärkreislaufes, der gasdicht durch die Behälterwand hindurchgeführt ist. Das Innere der Rohre bildet den Sekundärraum, durch den das wärmeaufnehmende Sekundärmedium fließt. Der verbleibende Innenraum des Behälters ist Teil eines Primärkreislaufes. Er bildet den Primärraum, durch den ein heißes Primärmedium geleitet wird.

Ein derartiger Wärmetauscher kann auch in einer Schwel-Brenn-Anlage gemäß der EP-PS 0 302 310 eingesetzt werden. Dabei wird Wärmeenergie von heißem Rauchgas über ein Sekundärmedium dem Inhalt einer Pyrolysetrommel zugeführt. Bei einem derartigen Einsatz eines bekannten Wärmetauschers müssen die das Sekundärmedium führenden Rohre aus bei hohen Temperaturen widerstandsfähigem Material bestehen. Dann kann es erforderlich sein, daß die Rohre mit einer feuerfesten Masse überzogen sind. Dazu müssen die Rohre mit Metallstiften versehen werden, zwischen denen dann eine feuerfeste Keramikmasse gehalten wird.

Wärmetauscher, bei denen der Sekundärraum durch parallele Rohre gebildet wird, sind mit großem Aufwand und hohen Kosten herzustellen. Schon die benötigten Rohre sind sehr teuer. Das Verbinden der Rohre durch Stege macht aufwendige und teuere Schweißarbeiten erforderlich.

Bei einem Einsatz eines solchen parallele Rohrleitungen aufweisenden Wärmetauschers in einer Schwel-Brenn-Anlage, bei der das Primärmedium ein heißes Rauchgas ist, müssen die Rohroberflächen mit einer feuerfesten Masse überzogen werden. Das ist wegen der gebogenen Oberflächen der Rohre aufwendig. Schon das Anschweißen der erforderlichen Stifte kann wegen der gebogenen Oberfläche nicht maschinell erfolgen und erfordert teuere Handarbeit.

Aus der GB 2 065 861 A ist ein Wärmetauscher bekannt, in dem der Primärraum nach innen durch ein inneres Rohr und nach außen durch eine Membran begrenzt ist. Der Raum zwischen der Membran und einem äußeren stabilen Gehäuse bildet den Sekundärraum. Dieser ist nach unten erweitert und durch einen Boden begrenzt. Die Membran zwischen Primärraum und Sekundärraum ist mit Noppen versehen. Diese Noppen sollen einen besseren Wärmeaustausch bewirken.

Der Erfindung liegt die Aufgabe zugrunde, einen Wärmetauscher anzugeben, der mit einfachen, kostengünstigen Mitteln schnell aufzubauen ist und der trotzdem zuverlässig arbeitet. Insbesondere sollen durch mögliche unterschiedliche Wärmedehnungen verschiedener Komponenten des Wärmetauschers keine Materialspannungen oder sogar Zerstörungen, z.B. von Verschweißungen, vorkommen.

Die Aufgabe wird gemäß der Erfindung dadurch gelöst, daß die äußere Wand ein Mantelblech ist und daß der Sekundärraum durch ein profiliertes Blech in einen inneren und einen äußeren Teilraum unterteilt ist.

Durch die Anordnung des profilierten Blechs sind rohrähnliche Kanäle gebildet, die als Sekundärraum dienen. Der Wärmetauscher nach der Erfindung benötigt daher für seine Herstellung statt teuerer Rohre nur kostengünstiges profiliertes Blech sowie noch billigeres unprofiliertes Blech für das äußere Mantelblech. Mit diesem kostengünstig zu beziehenden Material sind gemäß der Erfindung parallel verlaufende Kanäle für das Sekundärmedium aufgebaut, die in ihrer Wirkung den teueren, durch Stege verbundenen parallelen Rohren entsprechen. Das trifft zu, obwohl die Kanäle häufig nicht voneinander abgegrenzt sind.

Durch die Anordnung des profilierten Blechs im Raum zwischen der Wand und dem äußeren Mantelblech sind zwei Teilräume gebildet, von denen jeder durch das profilierte Blech in parallel verlaufende Kanäle unterteilt ist. Die Kanäle des inneren Teilraums sind dabei unmittelbar durch die Wand begrenzt, die den Sekundärraum vom Primärraum trennt. Daher wird zunächst das im inneren Teilraum strömende Sekundärmedium erwärmt. Dieses erwärmte Sekundärmedium kann dann Wärmeenergie über das profilierte Blech an das Sekundärmedium im äußeren Teilraum abgeben. Durch diesen zweistufigen Wärmetransport werden Materialbeanspruchungen durch Wärmedehnungen weitgehend vermieden.

Beispielsweise ist das profilierte Blech in Richtung der Strömung des Primärmediums angeordnet und in einer Ebene senkrecht zur Strömungsrichtung des Primärmediums profiliert.

Dadurch, daß dann das Sekundärmedium durch die inneren Kanäle gleichgerichtet oder im Gegenstrom zum Primärmedium strömen kann, ist ein guter Wärmeübergang durch die wärmeleitende Wand zwischen Primärraum und Sekundärraum hindurch gewährleistet.

Das profilierte Blech ist beispielsweise so angeordnet, daß es abwechselnd die Wand, die den Primärraum begrenzt, und das äußere Mantelblech berührt, wodurch Unterteilräume gebildet sind und das äußere Mantelblech in gleichem Abstand zur Wand gehalten ist.

Dabei kann das profilierte Blech eingeklemmt sein. Schweißverbindungen sind vorteilhafterweise nicht erforderlich.

Es wird der Vorteil erzielt, daß die Wand, das profilierte Blech und das äußere Mantelblech in radialer Richtung bzw. senkrecht zur Strömungsrichtung eine feste Position zueinander einnehmen, während sie in Richtung der Achse des Wärmetauschers bzw. in Strömungsrichtung infolge Wärmedehnungen frei gegeneinander verschiebbar sind.

Beispielsweise ist das profilierte Blech nur an seinem oberen Abschnitt befestigt und hängt zwischen der Wand und dem äußeren Mantelblech frei nach unten. Damit wird der Vorteil erzielt, daß unterschiedliche Wärmedehnung des Mantelbleches, der Wand und des profilierten Blechs keine Auswirkung auf die übrige Konstruktion haben kann. Unterschiedliche Wärmedehnungen starr miteinander verbundener Bauteile könnten zu Verbiegungen oder sogar zu Rissen führen.

Beispielsweise sind die beiden Teilräume des Sekundärraums an einer Stirnseite, z.B. am Fußende des Wärmetauschers miteinander verbunden. An der anderen Stirnseite, z.B. am Kopfende des Wärmetauschers ist der äußere Teilraum mit einer Zuleitung und der innere Teilraum mit einer Ableitung verbunden.

Hiermit ist eine Führung des Sekundärmediums durch den Sekundärraum möglich, wobei das Sekundärmedium zuerst im äußeren Teilraum, z.B. in dessen Kanälen, strömt, dann umgelenkt wird und anschließend im inneren Teilraum, z.B. in dessen Kanälen, in entgegengesetzter Richtung zurückströmt. Für die Zufuhr des Sekundärmediums ist der äußere Teilraum mit einer Zuleitung verbunden. Für die Abfuhr des Sekundärmediums ist der innere Teilraum mit einer Ableitung verbunden.

Mit dieser Anordnung wird der Vorteil erzielt, daß das gleiche Sekundärmedium zweimal durch den Sekundärraum geführt wird. Durch die entgegengerichtete Führung des Sekundärmediums wird der Vorteil erzielt, daß das im inneren Teilraum strömende wärmere Medium das im äußeren Teilraum strömende kühlere Medium über das profilierte Blech vorwärmen kann.

Beispielsweise ist das äußere Mantelblech an einer Stirnseite des Wärmetauschers gasdicht durch den Boden mit der Wand des Primärraums verbunden und das profilierte Blech endet in einem Abstand vom Boden. Mit dieser Konstruktion sind die Teilräume des Sekundärraumes miteinander verbunden und es kann vorteilhaft ein Gasstrom um das Ende des profilierten Blechs herumgeleitet werden. Das Gas gelangt dabei von einem Teilraum in den anderen, beispielsweise vom äußeren in den inneren Teilraum. Es ist dabei jedoch gewährleistet, daß kein Gas aus dem Sekundärraum entweicht.

Der genannte Boden ist beispielsweise elastisch ausgebildet. Damit wird der Vorteil erzielt, daß Spannungen infolge von unterschiedlichen Wärmedehnungen der Wand und des äußeren Mantelblechs kompensiert werden. Wärmedehnungen des profilierten Blechs können nicht zu Spannungen führen, da es in einem Abstand vom Boden endet und nur in seinem oberen Teil befestigt zu sein braucht.

An der dem Boden gegenüberliegenden Stirnseite, dem Kopfende des Wärmetauschers ist beispielsweise der äußere Teilraum des Sekundärraums durch ein sich zwischen dem äußerem Mantelblech und dem profilierten Blech erstreckendes Verschlußblech verschlossen. Stirnseitig vom Verschlußblech ist ein zum inneren Teilraum offener zweiter Sammelkanal angeordnet, der mit einer Ableitung verbunden ist. Ein zum äußeren Teilraum offener erster Sammelkanal ist auf der anderen Seite des Verschlußblechs angeordnet. Dieser erster Sammelkanal ist mit einer Zuleitung verbunden.

Mit dieser Konstruktion ist gewährleistet, daß das Sekundärmedium im Bereich einer Stirnseite des Wärmetauschers ausschließlich in den äußeren Teilraum des Sekundärraums gelangt. Eine Verteilung des Sekundärmediums auf durch das profilierte Blech gebildete Unterteilräume ist dabei durch den ersten Sammelkanal gewährleistet. Dieser erste Sammelkanal verbindet alle äußeren Unterteilräume miteinander. Das Sekundärmedium kann also von der Zuleitung über den ersten Sammelkanal in jeden einzelnen äußeren Unterteilraum gelangen. Da durch das Verschlußblech kein weiterer Weg möglich ist, strömt das Sekundärmedium gleichgerichtet zwischen dem profilierten Blech und dem äußeren Mantelblech. Am Boden, der die Wand des Primärraums mit dem äusseren Mantelblech verbindet, wird die Strömungsrichtung des Sekundärmediums umgekehrt. Es fließt dabei um das Ende des profilierten Blechs herum und strömt dann zwischen dem profilierten Blech und der Wand des Primärraums zum zweiten Sammelkanal. Durch den zweiten Sammelkanal sind die inneren Unterteilräume des Sekundärraums miteinander verbunden. Dadurch wird das aus allen inneren Unterteilräumen ankommende Sekundärmedium gesammelt und kann dann über die Ableitung abgeführt werden.

Mit dieser Konstruktion wird der Vorteil erzielt, daß nach einer kurzen Anlaufzeit das Sekundärmedium im äußeren Teilraum durch das schon erwärmte Medium im inneren Teilraum infolge Wärmeaustausch durch das profilierte Blech hindurch vorgewärmt wird.

Beispielsweise ist der erste Sammelkanal auf der äußeren Oberfläche des Mantelblechs aufgesetzt angeordnet, wobei das äußere Mantelblech durchgehend zum ersten Sammelkanal hin eine Öffnung aufweist. Mit dieser Ausführungsform ist gewährleistet, daß durch den ersten Sammelkanal alle äußeren Unterteilräume auch dann miteinander verbunden sind, wenn das profilierte Blech das Mantelblech berührt.

Beispielsweise ist das profilierte Blech ausschließlich nur an seinem oberen Teil hängend befestigt. Es kann über den zweiten Sammelkanal mit der Wand des Primärraumes verbunden sein. Damit ist eine einfache und wirksame Konstruktion gegeben und das profilierte Blech kann, da es wie ein Vorhang aufgehängt ist, sich nach unten ausdehnen, ohne daß Spannungen oder sogar Risse im Material auftreten können.

Das profilierte Blech hat beispielsweise ein eckiges Profil. Das Profil kann rechteckig oder trapezförmig sein. Es kann dann flächig am äußeren Mantelblech anliegen und/oder an der Wand des Primärraumes anliegen. Das Profil kann auch dreieckig sein.

Das profilierte Blech kann nach einem anderen Beispiel ein Wellblech mit rundem, insbesondere sinusförmigem Profil sein. Ein solches Wellblech ist in der benötigten Form im Handel erhältlich. Mit dem Einsatz eines bekannten Wellbleches wird der Vorteil erzielt, daß die Kosten für den Wärmetauscher weiter erniedrigt werden können. Das ist darauf zurückzuführen, daß Wellblech zu einem niedrigen Preis, der deutlich unter dem Preis von Rohren liegt, bezogen werden kann.

Das profilierte Blech und/oder das Mantelblech und/oder andere Teile des Sekundärraumes bestehen beispielsweise aus Stahl. Dabei ist ein kostengünstiger Stahl ausreichend, da im Wärmetauscher gemäß der Erfindung das profilierte Blech und das Mantelblech nicht mit dem heißen Primärmedium in Kontakt kommen. Das heiße Primärmedium trifft nur auf die Wand des Primärraums. Während bei einer bekannten Ausführungsform mit Rohren und Stegen alle Teile mit dem heißen Primärmedium in Kontakt kommen und daher aus hitzebeständigem Material gefertigt sein müssen, können beim Wärmetauscher nach der Erfindung das profilierte Blech und das Mantelblech aus einem einfacheren, kostengünstigeren Stahl bestehen. Damit wird der Vorteil erzielt, daß weitgehend jedes handelsübliche Wellblech verwendet werden kann. Nur die Wand des Primärraumes muß aus hohen Temperaturen, z.B. 800°C standhaltendem Material bestehen.

Die Wand zwischen Primärraum und Sekundärraum kann auf ihrer dem Primärraum zugewandten Seite beispielsweise bestiftet und mit einer feuerfesten Keramikmasse bestampft sein. Dadurch wird gewährleistet, daß eine Korrosion der Wand durch heißes schadstoffhaltiges Primärmedium ausgeschlossen ist.

Die Anordnung der Stifte auf der Wand kann durch Automatenschweißen erfolgen, da eine ebene oder nur wenig gekrümmte Oberfläche bestiftet werden muß. Darin ist ein zusätzlicher Vorteil des Wärmetauschers gemäß der Erfindung gegenüber einem bekannten Wärmetauscher zu sehen, bei dem die Oberflächen von Rohren bestiftet werden müssen, was wegen der hohen Krümmung der Rohroberflächen nur mit aufwendiger Handarbeit möglich ist. Gleiches gilt für die Beschichtung der bestifteten Wand mit Keramikmasse.

Beispielsweise ist das Primärmedium ein heißes Rauchgas, während das Sekundärmedium ein Heizgas ist. Mit dem Wärmetauscher nach der Erfindung kann also die Wärmeenergie des heißen Rauchgases über das Heizgas zum Erwärmen oder Vorwärmen eines Stoffes verwendet werden.

Beispielsweise ist das Primärmedium ein heißes Rauchgas aus einer Brennkammer einer Schwel-Brenn-Anlage nach EP 0 302 310 und das Sekundärmedium ist ein Heizgas zum Heizen eines Pyrolysereaktors einer Schwel-Brenn-Anlage. Ein Wärmetauscher gemäß der Erfindung ist also in einer als solchen bekannten Schwel-Brenn Anlage sinnvoll einsetzbar. Durch den zuverlässig arbeitenden und mit einfachen Mitteln schnell, kostengünstig und zuverlässig zu bauenden Wärmetauscher kann Wärmeenergie vom sehr heißen Rauchgas in den Pyrolysereaktor zum Vorwärmen des dort zu verschwelenden Gutes geleitet werden.

Mit dem Wärmetauscher gemäß der Erfindung wird ein Wärmetauscher zur Verfügung gestellt, der mit einfachen, käuflichen und kostengünstigen Mitteln, wie z.B. Wellblech, schnell aufzubauen ist und zuverlässig arbeitet. Er ist insbesondere durch Wärmedehnungen seines Materials nicht in seiner Funktion zu beeinträchtigen.

Ein Wärmetauscher gemäß der Erfindung wird anhand der Zeichnung näher erläutert.
- FIG 1: zeigt perspektivisch einen Wärmetauscher;
- FIG 2: zeigt einen Teilschnitt durch den Wärmetauscher.

Der Wärmetauscher 1 nach Figur 1 besteht aus einem Primärraum 2, in dem ein heißes Primärmedium, z.B. heißes Rauchgas R, strömt, und aus einem Sekundärraum 3, in dem ein Wärme aufnehmendes Sekundärmedium, z.B. Heizgas H für einen Pyrolysereaktor, strömt. Der Primärraum 2 und der Sekundärraum 3 sind durch eine Wand 4 voneinander getrennt. Diese Wand 4 bildet nach Figur 1 ein Rohr mit rundem Querschnitt. Es ist jedoch auch jeder andere Querschnitt möglich. Der Sekundärraum 3 ist außer durch die Wand 4 durch ein äußeres Mantelblech 5 begrenzt. Der Sekundärraum 3 bildet daher einen Ringraum um den Primärraum 2. Der Sekundärraum 3 ist durch ein profiliertes Blech 6 in einen inneren Teilraum 3a und einen äußeren Teilraum 3b unterteilt. Das profilierte Blech 6 kann ein in sich geschlossen angeordnetes Wellblech sein, das sinusförmig gebogen abwechselnd die Wand 4 und das äußere Mantelblech 5 berührt. Dadurch sind der innere Teilraum 3a und der äußere Teilraum 3b des Sekundärraums 3 jeweils in Unterteilräume unterteilt und das profilierte Blech 6 dient als Abstandshalter für die Wand 4 und das äußere Mantelblech 5. Zwischen den jeweiligen Unterteilräumen kann ein Austausch von Heizgas H möglich sein, da das profilierte Blech 6 nicht gasdicht mit der Wand 4 und dem äußeren Mantelblech 5 verbunden ist.

Die beiden Teilräume 3a und 3b sind an einer Stirnseite des Wärmetauschers 1, in Figur 1 an der unteren Stirnseite, miteinander verbunden und nach außen verschlossen. Diese Verbindung ist durch einen Boden 7 gegeben. Das profilierte Blech 6 endet in einem Abstand oberhalb des Bodens 7. Das Heizgas H kann daher über diesen Abstand vom äußeren Teilraum 3b in den inneren Teilraum 3a oder umgekehrt gelangen.

Zum Einspeisen von Heizgas H in den Sekundärraum 3 ist eine Zuleitung 8 vorgesehen. Diese mündet in einen ersten Sammelkanal 9, der den Wärmetauscher 1 umgibt. Der erste Sammelkanal 9 ist zum äußeren Teilraum 3b hin offen. In Figur 1 ist der äußere Teilraum 3b oberhalb des ersten Sammelkanals 9 durch ein zwischen dem äußeren Mantelblech 5 und dem profilierten Blech 6 angeordnetes Verschlußblech 10 verschlossen. Dadurch ist gewährleistet, daß das zugeleitete Heizgas H im äußeren Teilraum 3b stets nach unten geleitet wird. Durch den ersten Sammelkanal 9 wird das Heizgas H auf die Unterteilräume des äußeren Teilraumes 3b verteilt. Zwischen dem Boden 7 und dem unteren Ende des profilierten Bleches 6 wird die Strömungsrichtung des Heizgases H umgekehrt und das Heizgas H gelangt dabei vom äußeren Teilraum 3b in den inneren Teilraum 3a. Dort strömt es nach Figur 1 nach oben. Am oberen Ende des Wärmetauschers 1 ist ein zum inneren Teilraum 3a, nicht aber zum äußeren Teilraum 3b offener zweiter Sammelkanal 11 angeordnet. Der zweite Sammelkanal 11 kann durch das Verschlußblech 10 vom äußeren Teilraum 3b getrennt sein. Es kann aber auch ein eigenes Blech vorhanden sein, so daß zwischen den Sammelkanälen 9 und 11 von außen eine Öffnung bis zum profilierten Blech 6 reicht. Der zweite Sammelkanal 11 nimmt das Heizgas H auf, das zuerst im äußeren Teilraum 3b von oben nach unten und dann im inneren Teilraum 3a von unten nach oben geströmt ist. Mit dem zweiten Sammelkanal 11 ist eine Ableitung 12 für das Heizgas H verbunden. Durch den zweiten Sammelkanal 11 ist das profilierte Blech 6 mit der Wand 4 mechanisch verbunden. Es kann statt dessen eine andere starre Verbindung am oberen Abschnitt des Wärmetauschers 1 vorhanden sein. Das äußere Mantelblech 5 ist durch den ersten Sammelkanal 9 und das Verschlußblech 10 mit dem profilierten Blech 6 verbunden. Es kann das Verschlußblech 10 auch statt mit dem profilierten Blech 6 direkt mit dem zweiten Sammelkanal 11 verbunden sein oder sogar ein Teil des zweiten Sammelkanals 11 sein.

Im Primärraum strömt das heiße Primärmedium, beispielsweise Rauchgas R, dessen Temperatur über 800°C sein kann. Der Primärraum 2 ist wie der Sekundärraum 3 mit in Figur 1 nicht dargestellten Zuleitungen und Ableitungen verbunden.

Die Wand 4 des Primärraumes 2 besteht aus einem hitzebeständigen Material. Sie ist beispielsweise bestiftet und mit einer feuerfesten Keramikmasse 14 bestampft. Alle anderen Teile des Wärmetauschers 1 können aus einem kostengünstigen Blech bestehen, da sie nur mit dem kühleren Sekundärmedium, dem Heizgas H, in Kontakt kommen. Das Heizgas H hat in der Zuleitung 8 beispielsweise die Temperatur 250°C und in der Ableitung 12 die Temperatur 600 °C.

Figur 2 zeigt einen radialen Schnitt durch den Sekundärraum 3 des Wärmetauschers 1 nach Figur 1. Die Wand 4 des Primärraumes 2 ist auf der Seite des Primärraumes 2 mit Stiften 13 versehen und mit einer feuerfesten Keramikmasse 14 bestampft. Die Stifte 13 ermöglichen dabei eine gute Haftung der Keramikmasse 14. Der Sekundärraum 3 ist durch die Wand 4 und das äußere Mantelblech 5 begrenzt. Durch das profilierte Blech 6, dessen Profilierung in der Schnittdarstellung der Figur 2 nicht sichtbar ist, ist der Sekundärraum 3 in einen inneren Teilraum 3a und einen äußerten Teilraum 3b unterteilt. Je nach Ort des radialen Schnittes ist das profilierte Blech 6 unmittelbar an der Wand 4, unmittelbar am äußeren Mantelblech 5 oder an einem beliebigen Ort dazwischen getroffen. Das ist darauf zurückzuführen, daß das profilierte Blech 6 in einer Ebene senkrecht zur Zeichenebene und senkrecht zur Wand 4 profiliert ist, wobei das Profil die gesamte Breite des Sekundärraumes 3 überdeckt. Das Profil des profilierten Bleches 6 kann ein eckiges Profil oder ein rundes, z.B. sinusförmiges Profil, aber auch jedes anders geartete Profil sein. Das äußere Mantelblech 5 ist durch einen Boden 7 mit der Wand 4 verbunden. Dieser Boden 7 kann kastenförmig geformt sein. Auch kann der Boden 7 elastisch ausgebildet sein, um unterschiedliche Wärmedehnungen auszugleichen. Das profilierte Blech 6 endet im Sekundärraum 3 in einem Abstand oberhalb des Bodens 7. Der äußere Teilraum 3b ist nach oben durch ein Verschlußblech 10 verschlossen. Unterhalb des Verschlußbleches 10 ist der äußere Teilraum 3b mit einer Zuleitung 8 verbunden. Zwischen der Zuleitung 8 und dem äußeren Teilraum 3b kann sich ein erster Sammelkanal 9 befinden. Dieser verbindet die einzelnen durch die Profilierung des profilierten Bleches 6 gebildeten Unterteilräume des äußeren Teilraumes 3b miteinander. Der innere Teilraum 3a ist mit einer Ableitung 12 verbunden. Hier kann ein zweiter Sammelkanal 11 dazwischen geschaltet sein, der zunächst das aus Unterteilräumen des inneren Teilraumes 3a austretende Sekundärmedium sammelt. Das profilierte Blech 6 ist nach Figur 2 ausschließlich am zweiten Sammelkanal 11 befestigt. Es hängt also ähnlich wie ein Vorhang im Sekundärraum 3. Dadurch könnnen Wärmedehnungen des profilierten Bleches 6 keine Auswirkungen auf andere Bauteile des Wärmetauschers 1 haben. Am profilierten Blech 6 ist über das Verschlußblech 10 der erste Sammelkanal 9 und an diesem das äußere Mantelblech 5 gehalten. Das Primärmedium, insbesondere Rauchgas R, strömt mit beispielsweise 800°C durch den Primärraum. Das Sekundärmedium, insbesondere Heizgas H, strömt mit beispielsweise 250°C durch die Zuleitung 8 und den ersten Sammelkanal 9 in den äußeren Teilraum 3b des Sekundärraumes. Dort strömt es nach unten, ändert vor dem Boden 7 seine Strömungsrichtung und strömt dann im inneren Teilraum 3a nach oben. Von dort gelangt es, beispielsweise auf 600°C erwärmt, über den zweiten Sammelkanal 11 in die Ableitung 12.

Mit dem Wärmetauscher 1 nach der Erfindung wird der Vorteil erzielt, daß zum Aufbau des Sekundärraumes 3 statt teuerer Rohre nur kostengünstiges Material wie Wellblech benötigt wird und daß Wärmedehnungen der Bauteile des Wärmetauschers 1 ohne Einfluß auf dessen Stabilität bleiben.

## Patentansprüche

1. Wärmetauscher (1) mit einem Primärraum (2) für ein Primärmedium und einem Sekundärraum (3) für ein Sekundärmedium, der durch eine gasdichte, wärmeleitende Wand (4) vom Primärraum (2) getrennt und durch eine äußere Wand seitlich und einen Boden (7) nach unten begrenzt ist, **dadurch gekennzeichnet**, daß die äußere Wand ein Mantelblech (5) ist und daß der Sekundärraum (3) durch ein profiliertes Blech (6) in einen inneren (3a) und einen äußeren Teilraum (3b) unterteilt ist.

2. Wärmetauscher (1) nach Anspruch 1,
**dadurch gekennzeichnet**, daß das profilierte Blech (6) sich in Richtung der Strömung des Primärmediums erstreckt und in einer Ebene senkrecht zur Strömungsrichtung des Primärmediums profiliert ist.

3. Wärmetauscher (1) nach einem der Ansprüche 1 oder 2,
**dadurch gekennzeichnet**, daß das profilierte Blech (6) abwechselnd die Wand (4) und das äußere Mantelblech (5) berührt, wodurch Unterteilräume gebildet sind und das äußere Mantelblech (5) in gleichem Abstand zur Wand (4) gehalten ist.

4. Wärmetauscher (1) nach einem der Ansprüche 1 bis 3,
**dadurch gekennzeichnet**, daß das profilierte Blech (6) an seinem oberen Abschnitt befestigt ist und zwischen der Wand (4) und dem äußeren Mantelblech (5) nach unten hängt.

5. Wärmetauscher (1) nach einem der Ansprüche 1 bis 4,
**dadurch gekennzeichnet**, daß die beiden Teilräume (3a und 3b) an einer Stirnseite des profilierten Bleches (6) miteinander verbunden und nach außen verschlossen sind und daß an der anderen Stirnseite der äußere Teilraum (3b) mit einer Zuleitung (8) und der innere Teilraum (3a) mit einer Ableitung (12) verbunden sind.

6. Wärmetauscher (1) nach Anspruch 5,
**dadurch gekennzeichnet**, daß die Wand (4) und das äußere Mantelblech (5) an der einen Stirnseite des profilierten Bleches (6) gasdicht durch den Boden (7) verbunden sind und daß dort das profilierte Blech (6) in einem Abstand vom Boden (7) endet.

7. Wärmetauscher (1) nach Anspruch 6,
**dadurch gekennzeichnet**, daß der Boden (7) elastisch ist.

8. Wärmetauscher (1) nach einem der Ansprüche 6 oder 7,
**dadurch gekennzeichnet**, daß an der anderen Stirnseite der äußere Teilraum (3b) durch ein Verschlußblech (10), das sich zwischen dem profilierten Blech (6) und dem äußeren Mantelblech (5) erstreckt, verschlossen ist, daß ein zum inneren Teilraum (3a) offener zweiter Sammelkanal (11) stirnseitig vom Verschlußblech (10) angeordnet ist, wobei der zweite Sammelkanal (11) mit der Ableitung (12) verbunden ist, und daß ein zum äußeren Teilraum (3b) offener erster Sammelkanal (9) auf der anderen Seite des Verschlußbleches (10) angeordnet ist, wobei der erste Sammelkanal (9) mit der Zuleitung (8) verbunden ist.

9. Wärmetauscher (1) nach Anspruch 8,
**dadurch gekennzeichnet**, daß der erste Sammelkanal (9) auf der äußeren Oberfläche des äußeren Mantelbleches (5) aufgesetzt angeordnet ist, wobei das äußere Mantelblech (5) durchgehend zum ersten Sammelkanal (9) hin eine Öffnung aufweist.

10. Wärmetauscher (1) nach einem der Ansprüche 8 oder 9,
**dadurch gekennzeichnet**, daß das profilierte Blech (6) nur an seinem oberen Teil hängend befestigt ist.

11. Wärmetauscher (1) nach einem der Ansprüche 1 bis 10,
**dadurch gekennzeichnet**, daß das profilierte Blech (6) ein eckiges Profil hat.

12. Wärmetauscher (1) nach einem der Ansprüche 1 bis 10,
**dadurch gekennzeichnet**, daß das profilierte Blech (6) ein Wellblech mit sinusförmigem Profil ist.

13. Wärmetauscher (1) nach einem der Ansprüche 1 bis 12,
**dadurch gekennzeichnet**, daß das profilierte Blech (6) und/oder das Mantelblech (5) und/oder andere Teile des Sekundärraumes (3) aus Stahl bestehen.

14. Wärmetauscher (1) nach einem der Ansprüche 1 bis 13,
**dadurch gekennzeichnet**, daß die Wand des Primärraumes (2) aus hohen Temperaturen standhaltendem Material und das profilierte Blech (6) aus kostengünstigerem Material besteht.

15. Wärmetauscher (1) nach einem der Ansprüche 1 bis 14,
**dadurch gekennzeichnet**, daß die Wand (4) auf seiner dem Primärraum (2) zugewandten Seite mit Stiften (13) versehen und mit einer feuerfesten Keramikmasse (14) bestampft ist.

16. Wärmetauscher (1) nach einem der Ansprüche 1 bis 15,
**dadurch gekennzeichnet**, daß das Primärmedium ein heißes Rauchgas und das Sekundärmedium ein Heizgas ist.

17. Wärmetauscher (1) nach Anspruch 16,
**dadurch gekennzeichnet**, daß das Primärmedium ein heißes Rauchgas aus einer Brennkammmer einer Schwel-Brenn-Anlage ist und daß das Sekundärmedium ein Heizgas zum Heizen eines Pyrolysereaktors einer Schwel-Brenn-Anlage ist.

## Claims

1. Heat exchanger (1) having a primary chamber (2) for a primary medium, and a secondary chamber (3) for a secondary medium which is separated by a gas-tight, heat-conducting wall (4) from the primary chamber (2) and which is bounded at the side by an outer wall and, at the bottom, by a base (7), characterised in that the outer wall is a jacket sheet (5) and in that the secondary chamber (3) is subdivided by a profiled sheet (6) into an inner partial chamber (3a) and an outer partial chamber (3b).

2. Heat exchanger (1) according to claim 1, characterised in that the profiled sheet (6) extends in the flow direction of the primary medium and is profiled in a plane at right angles to the flow direction of the primary medium.

3. Heat exchanger (1) according to claim 1 or 2, characterised in that the profiled sheet (6) alternately touches the wall (4) and the outer jacket sheet (5), forming compartmented partial chambers, and in that the outer jacket sheet (5) is kept at a constant distance from the wall (4).

4. Heat exchanger (1) according to one of claims 1 to 3, characterised in that the profiled sheet (6) is secured at its upper portion and hangs freely downwards between the wall (4) and the outer jacket sheet (5).

5. Heat exchanger (1) according to one of claims 1 to 4, characterised in that the two partial chambers (3a and 3b) are joined together at one end of the profiled sheet (6) and are closed to the outside, and in that at the other end the outer partial chamber (3b) is connected to a supply line (8), and the inner partial chamber (3a) is connected to a discharge line (12).

6. Heat exchanger (1) according to claim 5, characterised in that the wall (4) and the outer jacket sheet (5) are joined in a gas-tight manner at one front end of the profiled sheet (6) by the base (7), and in that there the profiled sheet (6) ends at a distance from the bottom (7).

7. Heat exchanger (1) according to claim 6, characterised in that the base (7) is elastic.

8. Heat exchanger (1) according to one of claims 6 or 7, characterised in that the outer partial chamber (3b) is closed at the other end by a closure sheet (10) which extends between the profiled sheet (6) and the outer jacket sheet (5), in that a second collecting conduit (11) open towards the inner partial chamber (3a) is disposed on the end of the closure sheet (10), wherein the second collecting conduit (11) is connected to the discharge line (12), and in that a first collecting conduit (9) open towards the outer partial chamber (3b) is disposed on the other side of the closure sheet (10), wherein the first collecting conduit (9) is connected to the supply line (8).

9. Heat exchanger (1) according to claim 8, characterised in that the first collecting conduit (9) is located on the outer surface of the outer jacket sheet (5), the outer jacket sheet (5) having a continuous opening leading to the first collecting conduit (9).

10. Heat exchanger (1) according to one of claims 8 or 9, characterised in that the profiled sheet (6) is secured by suspension only from its upper portion.

11. Heat exchanger (1) according to one of claims 1 to 10, characterised in that the profiled sheet (6) has a polygonal profile.

12. Heat exchanger (1) according to one of claims 1 to 10, characterised in that the profiled sheet (6) is a corrugated sheet with a sinusoidal profile.

13. Heat exchanger (1) according to one of claims 1 to 12, characterised in that the profiled sheet (6) and/or the jacket sheet (5) and/or other parts of the secondary chamber (3) are made of steel.

14. Heat exchanger (1) according to one of claims 1 to 13, characterised in that the wall of the primary chamber (2) is made of high temperature-resistant material, and the profiled sheet (6) is made of less expensive material.

15. Heat exchanger (1) according to one of claims 1 to 14, characterised in that the wall (4) is provided with pins (13) on its side facing the primary chamber (2) and is tamped with a fireproof ceramic material (14).

16. Heat exchanger (1) according to one of claims 1 to 15, characterised in that the primary medium is a hot flue gas, and the secondary medium is a heating gas.

17. Heat exchanger (1) according to claim 16, characterised in that the primary medium is a hot flue gas from a combustion chamber of a low temperature incineration plant, and in that the secondary medium is a heating gas for heating a pyrolysis reactor of a low temperature incineration plant.

## Revendications

1. Echangeur de chaleur (1) comprenant une chambre primaire (2) pour un fluide primaire et une chambre secondaire (3) pour un fluide secondaire qui est séparée de la chambre primaire (2) par une paroi (4) étanche aux gaz et conductrice de chaleur et est limitée latéralement par une paroi extérieure et en bas par un fond (7), **caractérisé** par le fait que la paroi extérieure est une tôle d'enveloppe (5) et que la chambre secondaire (3) est divisée par une tôle profilée (6) en une chambre partielle intérieure (3a) et en une chambre partielle extérieure (3b).

2. Echangeur de chaleur (1) selon la revendication 1, **caractérisé** par le fait que la tôle profilée (6) s'étend dans la direction de l'écoulement du fluide primaire et est profilée dans un plan perpendiculaire à la direction d'écoulement du fluide primaire.

3. Echangeur de chaleur (1) selon la revendication 1 ou 2, **caractérisé** par le fait que la tôle profilée (6) touche alternativement la paroi (4) et la tôle d'enveloppe (5) extérieure, des compartiments étant ainsi formés et la tôle d'enveloppe (5) extérieure étant maintenue à un écartement constant de la paroi (4).

4. Echangeur de chaleur (1) selon l'une des revendications 1 à 3, **caractérisé** par le fait que la tôle profilée (6) est fixée au niveau de sa partie supérieure et pend librement vers le bas entre la paroi (4) et la tôle d'enveloppe (5) extérieure.

5. Echangeur de chaleur (1) selon l'une des revendications 1 à 4, **caractérisé** par le fait que les deux chambres partielles (3a et 3b) sont reliées entre elles sur un côté frontal de la tôle profilée (6) et sont fermées vers l'extérieur et que sur l'autre côté frontal, la chambre partielle extérieure (3b) est raccordée à une conduite d'amenée (8) et la chambre partielle intérieure (3a) à une conduite d'évacuation (12).

6. Echangeur de chaleur (1) selon la revendication 5, **caractérisé** par le fait que la paroi (4) et la tôle d'enveloppe (5) extérieure sont reliées de manière étanche aux gaz par le fond (7) sur l'un des côtés frontaux de la tôle profilée (6) et que la tôle profilée (6) se termine à cet endroit à distance du fond (7).

7. Echangeur de chaleur (1) selon la revendication 6, **caractérisé** par le fait que le fond (7) est élastique.

8. Echangeur de chaleur (1) selon la revendication 6 ou 7, **caractérisé** par le fait que sur l'autre côté frontal, la chambre partielle extérieure (3b) est fermée par une tôle de fermeture (10) qui s'étend entre la tôle profilée (6) et la tôle d'enveloppe (5) extérieure, qu'un deuxième canal collecteur (11) ouvert vers la chambre partielle intérieure (3a) est agencé sur le côté frontal de la tôle de fermeture (10), le deuxième canal collecteur (11) communiquant avec la conduite d'évacuation (12) et qu'un premier canal collecteur (9) ouvert vers la chambre partielle extérieure (3b) est agencé de l'autre côté de la tôle de fermeture (10), le premier canal collecteur (9) communiquant avec la conduite d'amenée (8).

9. Echangeur de chaleur (1) selon la revendication 8, **caractérisé** par le fait que le premier canal collecteur (9) est posé sur la surface extérieure de la tôle d'enveloppe (5) extérieure, la tôle d'enveloppe (5) extérieure présentant une ouverture continue jusqu'au premier canal collecteur (9).

10. Echangeur de chaleur (1) selon la revendication 8 ou 9, **caractérisé** par le fait que la tôle profilée (6) n'est suspendue qu'au niveau de sa partie supérieure.

11. Echangeur de chaleur (1) selon l'une des revendications 1 à 10, **caractérisé** par le fait que la tôle profilée (6) possède un profil angulaire.

12. Echangeur de chaleur (1) selon l'une des revendications 1 à 10, **caractérisé** par le fait que la tôle profilée (6) est une tôle ondulée de profil sinusoïdal.

13. Echangeur de chaleur (1) selon l'une des revendications 1 à 12, **caractérisé** par le fait que la tôle profilée (6) et/ou la tôle d'enveloppe (5) et/ou d'autres éléments de la chambre secondaire (3) sont en acier.

14. Echangeur de chaleur (1) selon l'une des revendications 1 à 13, **caractérisé** par le fait que la paroi de la chambre primaire (2) est constituée d'un matériau résistant à des températures élevées et la tôle profilée (6) d'un matériau moins coûteux.

15. Echangeur de chaleur (1) selon l'une des revendications 1 à 14, **caractérisé** par le fait que la paroi (4) est munie de pointes (13) sur son côté tourné vers la chambre primaire (2) et est pourvue d'un revêtement céramique réfractaire (14) damé.

16. Echangeur de chaleur (1) selon l'une des revendications 1 à 15, **caractérisé** par le fait que le fluide primaire est un gaz de fumée chaud et le fluide secondaire un gaz de chauffage.

17. Echangeur de chaleur (1) selon la revendication 16, **caractérisé** par le fait que le fluide primaire est un gaz de fumée chaud provenant de la chambre de combustion d'une installation de carbonisation à basse température et que le fluide secondaire est un gaz de chauffage destiné à chauffer un réacteur à pyrolyse d'une installation de carbonisation à basse température.
